# EUROPÄISCHE PATENTANMELDUNG

(11) **EP 3 476 792 A1**
(43) Veröffentlichungstag der Anmeldung: **01.05.2019**
(21) Anmeldenummer: 17198207.7
(22) Anmeldetag: 25.10.2017
(51) Int. Cl.: B66F 7/06, B66F 7/08, B66F 7/28

(54) **SCHERENHUBTISCH**

(71) Anmelder: Flexlift Hubgeräte GmbH, 33609 Bielefeld (DE)
(72) Erfinder: MOHR, Christoph, DE - 33607 Bielefeld (DE)
(74) Vertreter: Schober, Mirko

(57) **Zusammenfassung**

Ein Scherenhubtisch, insbesondere Riemenhubtisch oder Spindelhubtisch (5), weist mit zwei jeweils aus miteinander verbundenen und zueinander parallelen Scherenblättern gebildeten Scherenblattanordnungen (6) auf, welche über eine Scherenachse (9) miteinander schwenkbar verbunden sind und einen Unterrahmen (16) mit einem Oberrahmen (15) so koppeln, dass der Oberrahmen (15) gegenüber dem Unterrahmen (16) durch gegenseitiges Verschwenken der Scherenblattanordnungen (6) angehoben oder abgesenkt werden kann. Der Scherenhubtisch weist zum Anheben und Absenken einen Antrieb (8) sowie einen Anhebe- und Absenkmechanismus auf, welcher durch den Antrieb betätigt wird, wobei die beiden Scherenblattanordnungen (6) jeweils über Schubschwingen (2) gelenkig mit dem Anhebe- und Absenkmechanismus gekoppelt sind und wobei wenigstens zwei zu einer Scherenblattanordnung (6) gehörigen Schubschwingen (2) untereinander über eine Traverse (1) verbunden sind. Die Schubschwingen (2) sind mit der zugehörigen Traverse (1) über eine Verschraubung (12, 4) verbunden.

## Beschreibung

Die Erfindung betrifft einen Scherenhubtisch nach dem Oberbegriff des Anspruchs 1.

Entsprechende Scherenhubtische sind zum Beispiel aus EP 1454873 B1 bekannt.

Üblicherweise werden aus Scherenblättern gebildete Scherenpaare miteinander verbunden und sind gegeneinander um eine Scherenachse schwenkbar. Üblicherweise befindet sich eine obere Plattform, auf der sich der anzunehmende Gegenstand befindet, oberhalb der Scherenanordnung, eine Basisplattform befindet sich auf dem Boden. Die Möglichkeiten, die Schere zu öffnen oder zu schließen, sind je nach Auslegung des Scherenhubtisches verschieden. Im Regelfall wird stets ein Anhebe- und Absenkmechanismus verwendet, der mit einem Antrieb, im Regelfall einem Elektromotor, gekoppelt ist. Bei bestimmten Tischen, wie auch dem gattungsgemäßen Tisch gemäß der eingangs genannten Druckschrift, wird die Kraft des Antriebs über sogenannte Schubschwingen in die Schere eingeleitet. Diese Schubschwingen sind mit dem Anhebe-und Absenkmechanismus gekoppelt und stellen daher ein kritisches Bauteil bei der Konzeption solcher Scherenhubtische dar.

Die zu einer aus Scherenblättern gebildeten Scherenblattanordnung gehörigen Schubschwingen sind in der Regel untereinander über eine Traverse verbunden. Nach heutigem Stand der Technik sind die Schubschwingen mit der Traverse verschweißt.

Das Verschweißen weist jedoch gravierende Nachteile auf. Zunächst einmal müssen die zu verschweißenden Teile vor dem eigentlichen Verbindungsvorgang positionsgenau zueinander ausgerichtet und fixiert werden. Dies wiederum erfordert einen erheblichen Aufwand bei der Montage und vor allem hierzu eigens geschultes Personal.

Der Erfindung liegt vorliegend die Aufgabe zugrunde, einen Scherenhubtisch der eingangs genannten Art anzugeben, bei welchem die geschilderten Nachteile nicht auftreten und insbesondere für die Montage und Herstellung eines solchen Scherenhubtisches keine spezielle Ausbildung erforderlich ist.

Gelöst wird diese Aufgabe durch einen Scherenhubtisch mit den Merkmalen des Anspruchs 1. Vorteilhafte Ausführungsformen finden sich in den abhängigen Ansprüchen.

Bei dem erfindungsgemäßen Scherenhubtisch, der insbesondere als Riemenhubtisch oder Spindelhubtisch ausgebildet sein kann, sind zwei jeweils aus miteinander verbundenen und zueinander parallelen Scherenblättern gebildeten Scherenblattanordnungen vorhanden. Diese wiederum sind über eine Scherenachse miteinander schwenkbar verbunden und koppeln dabei einen Unterrahmen mit einem Oberrahmen so, dass der Oberrahmen gegenüber dem Unterrahmen durch gegenseitiges Verschwenken der Scherenblattanordnungen angehoben oder abgesenkt werden kann. Dazu weist der erfindungsgemäße Scherenhubtisch zum Anheben und Absenken einen Antrieb sowie einen Anhebe- und Absenkmechanismus auf. Letzterer wird dabei durch den Antrieb betätigt. Hierzu sind die beiden Scherenblattanordnungen jeweils über Schubschwingen gelenkig mit dem Anhebe- und Absenkmechanismus gekoppelt. Wenigstens zwei zu einer Scherenblattanordnung gehörige Schubschwingen sind untereinander über eine Traverse verbunden. Erfindungsgemäß sind dabei Schubschwingen mit der zugehörigen Traverse über eine Verschraubung verbunden.

Die vorliegende Erfindung bietet durch das Verschrauben von Traverse und Schubschwinge eine ganze Reihe von Vorteilen. Zunächst einmal ist der Aufwand, der beim Verbinden von Schubschwinge und Traverse beim herkömmlichen Schweißvorgang erforderlich ist, deutlich geringer, da die zu verbindenden Teile vorher nicht präzise zueinander ausgerichtet und fixiert werden müssen. Des Weiteren kann eine Verschraubung auch durch ungeschultes Personal vorgenommen werden, es bedarf also keinen Monteur mit Ausbildung in Schweißtechnik.

Zudem lassen sich natürlich auf diese Weise auch Wartungs- und Reparaturkosten reduzieren, da im Defektfall lediglich die Verschraubung gelöst und eine Schubschwinge ausgetauscht werden kann. Es muss also nicht ein komplettes zusammengesetztes Bauteil aus Traverse und Schubschwingen entsorgt werden, was die Kosten des Auswechselns wesentlich geringer gestaltet. Auch sind die Austauschteile natürlich aufgrund der Tatsache, dass kein Schweißvorgang erforderlich ist, wesentlich einfacher herzustellen.

Bevorzugt ist vorgesehen, dass die Traverse an ihren Enden wenigstens einen Formschlussbereich umfasst, der beim Zusammenführen der Traverse mit den Schubschwingen mit wenigstens einem entsprechend ausgebildeten Formschlussbereich der jeweiligen Schubschwinge formschlüssig zusammengreift. Auf diese Weise ist die Verbindung von Traverse und Schubschwingen noch wesentlich einfacher durchzuführen, der Monteur steckt einfach das Ende der Traverse durch eine entsprechende Öffnung der Schubschwinge und kann von der anderen Seite eine Verschraubung anbringen. Das Ende der Traverse weist dazu bevorzugt ein Gewinde auf, auf das ein Sicherungselement, wie zum Beispiel ein Schraubring aufgeschraubt werden kann. Bevorzugt kann zwischen Schubschwinge und Schraubring noch ein Sicherungsblech vorgesehen werden. Das Sicherungsblech weist bevorzugt eine ringförmige Gestalt auf und kann zusätzlich radial nach außen abstehende Vorsprünge aufweisen, die als Federvorsprünge ausgebildet sind. Bevorzugt sind diese Federvorsprünge in Richtung des freien Endes der Traverse, d.h. in Richtung des Schraubrings, abgekantet.

Bevorzugt ist dabei jedes Ende der Traverse durch eine Aussparung einer Schubschwinge hindurchgeführt. In Gestalt von Aussparungen können die Formschlussbereiche besonders einfach und besonders handhabungssicher ausgebildet werden, sodass insbesondere jedes Ende der Traverse formschlüssig mit einer Schubschwinge verbunden ist.

Insbesondere kann vorgesehen sein, dass der erfindungsgemäße Scherenhubtisch als Spindelhubtisch ausgebildet ist. Hierbei umfasst der Anhebe- und Absenkmechanismus wenigstens eine Spindelmutter, die mit einer Spindelmutterplatte gekoppelt oder verbunden ist. Die Spindelmutterplatte wiederum ist gelenkig mit den Schubschwingen der Scherenblattanordnungen verbunden.

In dieser Ausführungsform umfasst der erfindungsgemäße Scherenhubtisch bevorzugt weiter eine mit dem Antrieb angetriebene Spindel, durch welche die Spindelmutter antreibbar ist. Die Spindelmutterplatte, auf der die Spindelmutter angeordnet ist, ist dann insbesondere mit den erfindungsgemäßen Schubschwingen an deren anderen Ende (d.h. dem mit der Traverse verbundenen ersten Ende gegenüberliegenden Ende) gelenkig verbunden.

Durch Verdrehung der Spindel über den Antrieb wird die Spindelmutter - und damit die mit den Schubstreben gelenkig verbundene Spindelmutterplatte - linear entlang der Spindel bewegt und lenkt dadurch die Schubstreben aus.

In einer anderen Ausführungsform ist der erfindungsgemäße Scherenhubtisch als Riemenhubtisch ausgebildet, wobei der Antrieb mit dem Anhebe- und Absenkmechanismus über wenigstens ein Zugmittel, insbesondere einen Zugriemen, gekoppelt ist. Andere Zugmittel sind natürlich ebenso denkbar, zum Beispiel Seile oder Ketten. Insoweit ist der Begriff Riemenhubtisch nicht auf den Einsatz von Riemen als Zugmittel beschränkt.

Schließlich kann der erfindungsgemäße Scherenhubtisch nach einer bevorzugten Ausführungsform einen Anhebe- und Absenkmechanismus aufweisen, der eine hydraulisch oder pneumatisch betriebene Komponente aufweist.

Die Erfindung wird nachfolgend anhand der Figuren 1A bis 2D näher erläutert. Die Erläuterungen geschehen am Beispiel eines Spindelhubtisches, lassen sich aber 1 zu 1 auch auf andere Hubtische übertragen, bei denen Schubschwingen zum Einsatz kommen. Die gezeigte Ausführungsform weist lediglich zu einer Seite der Scherenachse Schubschwingen auf. Es ist natürlich im Rahmen der vorliegenden Erfindung genauso gut möglich, dass der Scherenhubtisch beidseits der Scherenmittelachse Schubschwingen aufweist.
- Figur 1A: - zeigt einen erfindungsgemäßen Scherenhubtisch in perspektivischer Darstellung.
- Figur 1B: - zeigt den Scherenhubtisch aus Figur 1A in seitlicher Ansicht.
- Figur 2A: - zeigt eine perspektivische Darstellung der mit den Schubschwingen erfindungsgemäß gekoppelten Traverse.
- Figur 2B: - zeigt die Verbindung zwischen den Schubschwingen und der Traverse in Explosionsdarstellung.
- Figur 2C: - zeigt einen Schnitt entlang der Linie A-A aus Figur 2A.
- Figur 2D: - zeigt schließlich einen Schnitt entlang der Linie B-B aus Figur 2A.

In den Figuren 1A und 1B ist exemplarisch für die Gattung Scherenhubtisch 5 ein Spindelhubtisch gezeigt. Dieser weist einen ein Oberrahmen 15 sowie einen Unterrahmen 16 auf. Die beiden Rahmen 15, 16 sind über ein Scherengetriebe miteinander gekoppelt. Das Scherengetriebe ist aus parallel zueinander liegenden Anordnungen aus Scherenblättern 6 zusammengesetzt. Die jeweiligen Scherenblattanordnungen sind über eine Scherenachse 9 gegeneinander schwenkbar miteinander verbunden.

Über einen Antriebsmechanismus, der im gezeigten Beispiel einen Motor 8 umfasst, wird ein Anhebe- und Absenkmechanismus betätigt, welcher im gezeigten Beispiel eine Antriebsspindel 7 und eine darauf sitzende Spindelmutter 14 umfasst.

Durch den Antrieb 8 wird die Spindelmutter 14 entlang der Spindel 7 bewegt. Die Spindelmutter 14 ist mit einer Spindelmutterplatte 14a verbunden oder gekoppelt. Mit der Spindelmutterplatte 14a sind wiederum Schubschwingen 2 gekoppelt, deren eines Ende 17 an der Spindelmutterplatte 14a angelenkt ist und deren jeweils andere Enden an einem zugehörigen Scherenblatt 6 angelenkt sind. Die Schubstreben 2 selbst sind untereinander mit einer Traverse 1 verbunden.

Durch Bewegen der Spindel 7 wird die Spindelmutterplatte 14a über die Spindelmutter 14 entlang der Spindelachse bewegt, sodass die Schubschwingen 2 ausgelenkt werden, wodurch die mit den Scherenblättern 6 gekoppelten Schubschwingen 2 die Schere je nach Antriebsrichtung öffnen oder schließen, wobei sich die Scherenblätter 6 um die Scherenmittelachse 9 gegeneinander verschwenken.

Die Montage eines solchen Tisches ist nach herkömmlicher Bauweise aufwendig, weil eine ganze Reihe von Bauteilen sehr kompliziert miteinander verschweißt werden müssen.

Das bedeutet, dass im Wesentlichen der komplette Tisch vormontiert und exakt ausgerichtet werden muss und dann anschließend entsprechende Teile miteinander durch Schweißen verbunden werden müssen.

Erfindungsgemäß wird dies im Bereich der Schubschwingen anders gelöst. Figur 2A zeigt eine Anordnung aus zwei Schubschwingen 2 und einer diese beiden miteinander verbindenden Traverse 1. In Figur 2B ist genauer in Explosionsansicht dargestellt, wie die Traverse 1 mit der Schubschwinge 2 verbunden ist.

Die Schubschwinge 2 weist dazu eine Aussparung 21 in Gestalt einer Öffnung auf, deren innerer Rand 22 gerade und gebogene Abschnitte aufweist. Es handelt sich dabei um eine Formschlussöffnung, welche mit einem entsprechenden Formschlussteil an der Traverse 1 zusammengefügt werden kann. Dieser Formschlussteil wird gebildet durch die gerade Fläche 11 und die gerundete Fläche 13 am Verbindungsende der Traverse 1. Wird das Ende 10 durch die Öffnung 21 gesteckt, so liegen die Abschnitte 11 und 13 am inneren Rand 22 der Öffnung 21 der Schubschwinge 2 an. Die relative Lage zwischen Schubschwinge 2 und Traverse 1 ist dadurch vor der Endmontage bereits fest vorgegeben und kann so passgenau gestaltet werden. Nach Durchstecken des Endes 10 der Traverse 1 durch die Öffnung 21 wird bevorzugt ein Sicherungsblech 3 über das Ende 10 geschoben.

Das Sicherungsblech 3 weist im gezeigten Beispiel eine ringförmige Gestalt auf, die am äußeren Rand gegenüber der Fläche des Ringes 3 fortgesetzte und zum Ring leicht abgekantete Federvorsprünge aufweist. Zur Fixierung wird ein als Schraubring ausgebildeter Fixierring 4 anschließend über das Ende 10 geschoben. Dieser weist ein Innengewinde auf, welches zu dem Außengewinde 12 am Ende 10 der Traverse 1 passt und hierauf aufgeschraubt werden kann. Dadurch wird die Schubschwinge 2 mit der Traverse 1 verschraubt. Die Anordnung ist im Schnitt auch in Figur 2C zu sehen.

Um den als Sicherungsblech ausgebildeten Ring 3 positionsgenau positionieren zu können, kann am Ende 10 eine in Längsrichtung der Traverse 1 verlaufende Nut 18 eingelassen sein. Das Sicherungsblech 3 weist einen in die Nut 18 passenden Vorsprung 3a auf, der eine leichte Führung und damit ein vereinfachtes Aufschieben des Sicherungsblechs 3 auf das Ende 10 ermöglicht. Diese Situation ist nochmals in Figur 2D abgebildet. Der Vorsprung 3a greift dabei in die Nut 18 ein.

Auf diese Weise lässt sich die Schubschwinge 2 durch Verschraubung auf einfache und verlässliche Weise an der Traverse 1 anbringen, ohne dass es einer Schweißverbindung bedarf und ohne dass speziell geschultes Personal diese Montage vornehmen muss. Auf der anderen Seite lassen sich dadurch auch Austauscharbeiten und Wartungsarbeiten vereinfachen und lässt sich der Hubtisch an dieser Stelle besonders einfach zerlegen.

## Patentansprüche

1. Scherenhubtisch, insbesondere Riemenhubtisch oder Spindelhubtisch (5), mit zwei jeweils aus miteinander verbundenen und zueinander parallelen Scherenblättern gebildeten Scherenblattanordnungen (6), welche über eine Scherenachse (9) miteinander schwenkbar verbunden sind und einen Unterrahmen (16) mit einem Oberrahmen (15) so koppeln, dass der Oberrahmen (15) gegenüber dem Unterrahmen (16) durch gegenseitiges Verschwenken der Scherenblattanordnungen (6) angehoben oder abgesenkt werden kann, wobei der Scherenhubtisch zum Anheben und Absenken einen Antrieb (8) sowie einen Anhebe-und Absenkmechanismus aufweist, welcher durch den Antrieb betätigt wird, wobei die beiden Scherenblattanordnungen (6) jeweils über Schubschwingen (2) gelenkig mit dem Anhebe- und Absenkmechanismus gekoppelt sind, wobei wenigstens zwei zu einer Scherenblattanordnung (6) gehörigen Schubschwingen (2) untereinander über eine Traverse (1) verbunden sind,
**dadurch gekennzeichnet,**
**dass** die Schubschwingen (2) mit der zugehörigen Traverse (1) über eine Verschraubung (12, 4) verbunden sind.

2. Scherenhubtisch (5) nach Anspruch 1,
**dadurch gekennzeichnet,**
**dass** die Traverse (1) an ihren Enden (10) wenigstens einen Formschlussbereich (11, 13) umfasst, der beim Zusammenführen der Traverse (1) mit den Schubschwingen (2) mit wenigstens einem entsprechend ausgebildeten Formschlussbereich (22, 23) der jeweiligen Schubschwinge (2) formschlüssig zusammengreift.

3. Scherenhubtisch (5) nach einem der vorigen Ansprüche,
**dadurch gekennzeichnet,**
**dass** jedes Ende (10) der Traverse (1) durch eine Aussparung (21) einer Schubschwinge (2) hindurchgeführt ist.

4. Scherenhubtisch (5) nach Anspruch 3,
**dadurch gekennzeichnet,**
**dass** jedes Ende (10) der Traverse (1) formschlüssig mit einer Schubschwinge (2) verbunden ist.

5. Scherenhubtisch (5) nach einem der vorigen Ansprüche,
**dadurch gekennzeichnet,**
**dass** er als Spindelhubtisch ausgebildet ist, wobei der Anhebe- und Absenkmechanismus wenigstens eine Spindelmutter (14) umfasst, die mit einer Spindelmutterplatte (14a) gekoppelt oder verbunden ist, welche ihrerseits gelenkig mit den Schubschwingen (2) der Scherenblattanordnungen (6) verbunden ist.

6. Scherenhubtisch (5) nach Anspruch 5,
**dadurch gekennzeichnet,**
**dass** er weiter eine mit dem Antrieb (8) angetriebene Spindel (7) umfasst, durch welche die Spindelmutter (14) antereibbar ist.

7. Scherenhubtisch (5) nach Anspruch 1 bis 4,
**dadurch gekennzeichnet,**
**dass** er als Riemenhubtisch ausgebildet ist, wobei der Antrieb (8) mit dem Anhebe- und Absenkmechanismus über wenigstens ein Zugmittel, insbesondere einen Zugriemen, gekoppelt ist.

8. Scherenhubtisch nach einem der vorigen Ansprüche,
**dadurch gekennzeichnet,**
**dass** der Anhebe- und Absenkmechanismus eine hydraulisch oder pneumatisch betriebene Komponente aufweist.
